# EUROPÄISCHE PATENTSCHRIFT

(11) **EP 2 513 362 B1**
(45) Veröffentlichungstag und Bekanntmachung des Hinweises auf die Patenterteilung: **08.04.2015**
(21) Anmeldenummer: 10778860.6
(22) Anmeldetag: 27.10.2010
(51) Int. Cl.: D02G 1/08

(54) **RINGSPINNVORRICHTUNG MIT FALSCHDRALLEINRICHTUNG**
RING SPINNING MACHINE HAVING A FALSE TWIST DEVICE
DISPOSITIF DE FILATURE À ANNEAUX DOTÉ D'UN DISPOSITIF DE FAUSSE TORSION

(30) Priorität: 15.12.2009 DE 102009059052
(43) Veröffentlichungstag der Anmeldung: 24.10.2012
(73) Patentinhaber: Maschinenfabrik Rieter AG, 8406 Winterthur (CH)
(72) Erfinder: STAHLECKER, Gerd, 73054 Eislingen/Fils (DE)
(74) Vertreter: Bergmeier, Werner
(86) Internationale Anmeldenummer: PCT/EP2010/006566
(87) Internationale Veröffentlichungsnummer: WO 2011/072773

(56) Entgegenhaltungen:
- DE-C- 161 971
- GB-A- 2 337 058
- US-A- 2 590 374

## Beschreibung

Die Erfindung betrifft eine Ringspinnvorrichtung mit wenigstens einer Spinnstelle, die ein Streckwerk und eine Ringspindel enthält, wobei eine Falschdralleinrichtung für einen zu verdrehenden Faserverband zwischen Streckwerk und Ringspindel angeordnet ist, an die der Faserverband seitlich anlegbar ist.

DE-161971-A zeigt den Oberbegriff vom Anspruch 1.

Eine derartige Ringspinnvorrichtung ist aus der JP62-231039 A bekannt. Die Falschdralleinrichtung enthält eine Siebtrommel, an die der vom Streckwerk kommende und zu verdrehende Faserverband angelegt wird. Der Faserverband läuft über die Umfangsfläche der Siebtrommel. Die Rotationsachse der Siebtrommel ist parallel zum Faserverband angeordnet. Im Innern der Siebtrommel ist ein Saugeinsatz angeordnet, über den der Faserverband an die Oberfläche der Siebtrommel angesaugt wird. Durch die Rotation der Siebtrommel wird dem an die Umfangsfläche angesaugten Faserverband ein Falschdrall erteilt.

Die meisten Fadenbrüche entstehen beim Ringspinnen im Bereich unmittelbar im Anschluss an das Ausgangswalzenpaar des Streckwerks, wenn der zu verdrehende Faserverband die Ausgangsklemmlinie verlässt. Dort kann ein so genanntes Spinndreieck vorhanden sein, das eine Schwachstelle des Faserverbandes auf seinem Weg zur Ringspindel darstellt. Die Drehungsfortpflanzung in dem Faserverband wird, ausgehend von der Ringspindel, oftmals auch dadurch behindert, dass zwischen Ausgangswalze des Streckwerks und Ringspindel ein Fadenführer angeordnet ist. Dieser Fadenführer wird auch als "Sauschwänzchen" bezeichnet.

Durch eine Falschdralleinrichtung zwischen Streckwerk und Ringspindel kann die Drehung des Faserverbandes unmittelbar im Anschluss an die Ausgangsklemmlinie, also insbesondere im Bereich eines Spinndreiecks, erhöht werden, so dass sich die Zahl der Fadenbrüche verringern lässt. Die aus JP62-231039 A bekannte Falschdralleinrichtung benötigt eine Unterdruckversorgung und weist somit einen relativ hohen Energieverbrauch auf.

Es sind auch Falschdralleinrichtungen verschiedener Art bekannt, die ohne Unterdruckversorgung arbeiten. Diese Falschdralleinrichtungen weisen rotierende Elemente auf, die eine Öffnung für den Faserverband enthalten. Bei der Behebung eines Fadenbruchs muss der Faden durch die Öffnung der Falschdrallelemente hindurchgefädelt werden. Der Aufwand für die Behebung eines Fadenbruchs ist dadurch wesentlich erhöht. Insgesamt kann der Bedien- und Wartungsaufwand der Ringspinnmaschine durch derartige Falschdralleinrichtungen nicht verringert werden, selbst wenn sich die Anzahl der Fadenbrüche reduziert.

Der Erfindung liegt die Aufgabe zugrunde, eine verbesserte Falschdralleinrichtung für eine Ringspinnvorrichtung zu schaffen.

Die Aufgabe gemäß Anspruch 1 gelöst.

Der zu verdrehende Faserband liegt auf der Reibfläche der rotierenden Scheiben auf und wird durch die Reibfläche um sich selbst verdreht und erhält dadurch einen Falschdrall. Im Vergleich zu einer pneumatischen Falschdralleinrichtung ist für die Falschdralleinrichtung wesentlich weniger Energieeinsatz erforderlich. Bei einer Behebung eines Fadenbruchs, also beim Anspinnen der Spinnstelle, ist kein erhöhter Arbeitsaufwand erforderlich. Der zu verdrehende Faserverband legt sich von selbst an die Reibfläche der rotierbaren Scheibe an. Es ist kein Einfädeln erforderlich. Die Reibfläche ist bevorzugt am Außenumfang der Scheibe angeordnet.

Es ist vorteilhaft, dass die Rotationsrichtung der Scheibe so gerichtet ist, dass der Faserverband durch die Falschdralleinrichtung in der gleichen Drehrichtung gedreht wird, wie durch die Ringspindel. Die Drehung des Faserverbandes lässt sich temporär erhöhen, so dass die Gefahr eines Fadenbruchs sich verringert. Insbesondere lässt sich die Drehung des Faserverbandes in dem Bereich zwischen der Ausgangsklemmlinie des Streckwerks und der Falschdralleinrichtung erhöhen. Die Festigkeit des Faserverbandes in seinem schwächsten Bereich unmittelbar im Anschluss an die Ausgangsklemmlinie, wo sich auch das Spinndreieck befindet, wird dadurch erhöht.

Es ist vorteilhaft, dass der Faserverband durch die zwei benachbarten Scheiben geführt wird, so dass solche mit einem Achsabstand angeordnet sind, der kleiner als der Scheibendurchmesser ist. Zwei benachbarte Scheiben überlappen sich, und es entsteht ein Keilspalt. Der Faserverband legt sich in den Keilspalt der beiden benachbarten Scheiben und wird dort sicher positioniert. Durch die Reibflächen der beiden Scheiben wird dem Faserverband eine Drehung erteilt. Die benachbarten Scheiben rotieren gleichsinnig.

Um eine gute Auflage des Faserverbandes auf der Reibfläche und somit eine sichere Drehungserteilung zu gewährleisten, ist es vorteilhaft, dass die Falschdralleinrichtung so zwischen einer Ausgangsklemmlinie des Streckwerks und einem der Ringspindel vorgeordneten Fadenführer angeordnet ist, dass der Faserverband durch die Falschdralleinrichtung aus der kürzesten Verbindungslinie zwischen Ausgangsklemmlinie und Fadenführer ausgelenkt wird. Diese Anordnung ist insbesondere vorteilhaft, wenn der Faserverband in dem Keilspalt von den zwei benachbarten Scheiben geführt wird.

In Ausgestaltung der Erfindung kann es vorteilhaft sein, dass der Scheibendurchmesser der rotierbaren Scheiben größer ist als die Teilung der Ringspinnvorrichtung. Die Anzahl der Scheiben in der Ringspinnvorrichtung ist dann um eine Scheibe höher als die Anzahl der nebeneinander angeordneten Spinnstellen. Diese Ausgestaltung ist insbesondere dann vorteilhaft, wenn die Teilung der Ringspinnvorrichtung, also der Abstand von Spinnstelle zu Spinnstelle, sehr klein ist, wie es häufig bei der Verarbeitung von Kurzstapelfasern üblich ist.

Weitere Vorteile und Merkmale der Erfindung ergeben sich aus der nachfolgenden Beschreibung einiger Ausführungsbeispiele.

Es zeigen:
Figur 1 eine schematisch dargestellte Seitenansicht einer Ringspinnvorrichtung mit einer nicht beanspruchten Falschdralleinrichtung,
Figur 2 eine sehr schematische Ansicht in Richtung des Pfeiles II der Figur 1 auf zwei benachbarte Falschdralleinrichtungen,
Figur 3 eine Ansicht ähnlich Figur 2 auf eine anders ausgestaltete Falschdralleinrichtung,
Figur 4 eine sehr schematische Ansicht auf eine Falschdralleinrichtung in Richtung des Pfeiles IV der Figur 1.

In Figur 1 ist sehr schematisch eine Spinnstelle 1 einer Ringspinnvorrichtung 2 dargestellt. Die Spinnstelle enthält ein Streckwerk 3, eine Falschdralleinrichtung 4 und eine Ringspindel 5. Von dem Streckwerk 3 ist lediglich das aus einer Unterwalze 6 und einer daran angedrückten Oberwalze 7 bestehende Ausgangswalzenpaar 6,7 dargestellt. Das Streckwerk 3 kann in an sich bekannter Weise weitere nicht dargestellte Walzenpaare enthalten, um einen Faserverband 8 aus Stapelfasern auf die gewünschte Feinheit zu verziehen. An der Klemmlinie 9 des Ausgangswalzenpaares 6,7 ist der Faserverband 8 fertig verzogen und wird in Transportrichtung A an die Ringspindel 5 geliefert.

Die Ringspindel 5 enthält einen Kops 10 zum Aufwinden des zu einem Garn verdrehten Faserverbandes 8. Der Kops 10 wird in Rotation versetzt. Der Ringspindel 5 ist ein Spinnring 11 und ein Ringläufer 12 zugeordnet. Der Ringspindel 5 ist ein Fadenführer 13 vorgeordnet, der auch als "Sauschwänzchen" bezeichnet wird. Der vom Streckwerk 3 gelieferte Faserverband 8 durchläuft den Fadenführer 13 und den Läufer 12 und wird auf den Kops aufgewunden. Dabei wird dem Faserverband 8 in an sich bekannter Weise seine Spindrehung erteilt. Die Spinndrehung läuft entgegen der Transportrichtung A bis zum Ausgangswalzenpaar 6,7 des Streckwerks 3 zurück. In dem Bereich unmittelbar im Anschluss an die Ausgangsklemmlinie 9 kann ein Spinndreieck vorhanden sein, das die schwächste Stelle des Faserverbandes zwischen Ausgangsklemmlinie 9 und Ringspindel 5 darstellt. Durch die Reibung des Faserverbandes 8 an dem Fadenführer 13 wird das Zurücklaufen der Spinndrehung zum Streckwerk 3 behindert.

Die Falschdrallrichtung 4 ist zwischen dem Ausgangswalzenpaar 6, 7 und dem Fadenführer 13 angeordnet. Die Falschdralleinrichtung 4 enthält eine rotierbare Scheibe 14, die an ihrem Außenumfang eine Reibfläche 15 für den Faserverband 8 aufweist. Die Rotationsachse der Scheibe 14 ist durch die strichpunktierte Linie 16 angedeutet. Die Scheiben 14 ist über eine Lagerung 17 und einen Halter 18 ortsfest in der Ringspinnvorrichtung 2 angebracht. Die Scheibe 14 ist mit einem Wirtel 19 verbunden, der von einem Riemen 20 angetrieben wird. In alternativer, nicht dargestellter Ausgestaltung, kann der Scheibe 14 ein eigener Antriebsmotor zugeordnet sein.

Die Falschdralleinrichtung 4 ist so zwischen der Ausgangsklemmlinie 9 und dem Fadenführer 13 angeordnet, dass der Faserverband 8 durch die Falschdralleinrichtung 4 aus der kürzesten Verbindungslinie zwischen Ausgangsklemmlinie 9 und Fadenführer 13 ausgelenkt wird. Der Faserverband 8, der in dem Bereich zwischen Streckwerk und Ringspindel einer gewissen Zugspannung unterliegt, wird dadurch an die Reibfläche 15 der Scheibe 14 angelegt und kann durch die rotierende Scheibe 14 verdreht werden. Der Faserverband 8 wird an der Reibfläche 15 der Falschdralleinrichtung 4 umgelenkt.

Um eine sichere Führung und Drallerteilung des Faserverbandes 8 an der Falschdralleinrichtung 4 zu gewährleisten, ist vorgesehen, dass der Faserverband 8 durch zwei benachbarte Scheiben 14 geführt wird, die mit einem Achsabstand angeordnet sind, der kleiner als der Scheibendurchmesser ist. Die beiden benachbarten Scheiben 14a und 14b sind dabei in axialer Richtung der Rotationsachse 16 versetzt zueinander angeordnet. Die Anordnung zweier benachbarter Scheiben 14a und 14b der Falschdralleinrichtung 4 ist in Figur 2 dargestellt. Die beiden benachbarten Scheiben 14a, 14b überlappen sich und bilden dadurch einen Keilspalt 21, in dem der Faserverband 8 der Spinnstelle 1 geführt wird. Die beiden Scheiben 14a, 14b rotieren gleichsinnig in Rotationsrichtung B. Beide Scheiben 14a, 14b werden über ihre Wirtel 19a, 19b von einem gemeinsamen Tangentialriemen 20 angetrieben. Eine zu der Spinnstelle 1 benachbarte Spinnstelle 1' zur Verarbeitung eines Faserverbandes 8' enthält eine eigene Falschdralleinrichtung 4', die ebenfalls zwei Scheiben 14a', 14b' enthält. Die Falschdralleinrichtung 4' der benachbarten Spinnstelle 1' wird von demselben Riemen 20 angetrieben, der bevorzugt durch die gesamte Ringspinnvorrichtung 2 durchläuft. Zwischen den beiden Falschdralleinrichtungen 4 und 4' kann eine Umlenkrolle 22 für den Riemen 20 vorgesehen sein. Der Abstand der benachbarten Faserverbände 8 und 8' in der Ringspinnvorrichtung 2 wird auch als "Teilung" bezeichnet. Der Außendurchmesser der Scheiben 14 ist kleiner als die Teilung der Ringspinnvorrichtung 2.

In Figur 3 ist eine Variante einer Falschdralleinrichtung 4 dargestellt. Es sind ähnlich wie in Figur 2 zwei benachbarte Spinnstellen 1 und 1' dargestellt. Der Faserverband 8 wird im Keilspalt 23 von zwei benachbarten Scheiben 24 und 25 geführt. Der Faserverband 8' der benachbarten Spinnstelle 1' wird durch einen Keilspalt 23' geführt, der durch die Scheibe 25 und eine weitere Scheibe 26 gebildet wird. Der Außendurchmesser der Scheiben 24, 25, 26 ist größer als die Teilung der Ringspinnvorrichtung 2. Der Achsabstand der Scheiben 24, 25, 26 ist kleiner als der Scheibendurchmesser. Es sind bei dieser Variante insgesamt weniger Scheiben notwendig. Die Anzahl der Scheiben entspricht der Anzahl der nebeneinander angeordneten Spinnstellen plus einer weiteren Scheibe am Anfang.

In Figur 1 verläuft die Rotationsachse 16 der Scheibe 14 im Wesentlichen parallel zum Faserverband 8 zwischen Streckwerk 3 und Falschdralleinrichtung 4. In nicht dargestellter Ausgestaltung kann es vorteilhaft sein, dass die Rotationsachse 16 einen Winkel zu dem Faserverband 8 aufweist. So dass die Falschdralleinrichtung eine Förderwirkung auf den Faserverband 8 ausübt. Die Förderwirkung ist bevorzugt entgegengesetzt der Transportrichtung A gerichtet, so dass die Zugspannung des Faserverbandes 8 im Bereich zwischen Ausgangsklemmlinie 9 und Falschdralleinrichtung 4 reduziert wird.

Eine bevorzugte Ausgestaltung einer Falschdralleinrichtung 4 mit einer Förderwirkung auf den Faserverband 8 ist in Figur 4 erkennbar. Der Faserverband 8 wird im Keilspalt 27 von zwei gleichsinnig rotierenden Scheiben 28 und 29 geführt und mit einer Drehung versehen. Die Rotationsachse 30 der Scheibe 28 verläuft im Wesentlichen parallel zum Faserverband 8. Die Rotationsachse 31 der Scheibe 29 weist einen Winkel zu dem Faserverband 8 auf und übt eine Förderwirkung auf den Faserverband 8 aus. Bei der Darstellung in Figur 4 sollen der Faserverband 8 und die Rotationsachse 30 in der Zeichenebene verlaufen, während die Rotationsachse 31 einen kleinen Winkel zur Zeichenebene aufweist. Die Rotationsachsen 30 und 31 weisen also ebenfalls einen kleinen Winkel zueinander auf. Die Rotationsachse 31 ist somit leicht verschränkt zu der Rotationsachse 30 angeordnet.

## Patentansprüche

1. Ringspinnvorrichtung mit wenigstens einer Spinnstelle, die ein Streckwerk und eine Ringspindel enthält, wobei eine Falschdralleinrichtung für einen zu verdrehenden Faserverband zwischen Streckwerk und Ringspindel angeordnet ist, an die der Faserverband seitlich anlegbar ist und die Falschdralleinrichtung (4) wenigstens zwei um Rotationsachsen (30,31) rotierbare Scheiben (14; 24, 25, 26; 28, 29) mit einer Reibfläche (15) für den Faserverband (8) aufweist **dadurch gekennzeichnet, dass** die Rotationsachsen (30, 31) von zwei einem Faserverband (8) zugeordneten Scheiben (28, 29) zueinander verschränkt sind.

2. Ringspinnvorrichtung nach Anspruch 1, **dadurch gekennzeichnet, dass** die Reibfläche (15) am Außenumfang der Scheibe (14; 24, 25, 26; 28, 29) angeordnet ist.

3. Ringspinnvorrichtung nach Anspruch 1 oder 2, **dadurch gekennzeichnet, dass** der Faserverband (8) durch zwei benachbarte Scheiben (14a, 14b; 24, 25; 28, 29) geführt wird, die mit einem Achsabstand angeordnet sind, der kleiner als der Scheibendurchmesser ist.

4. Ringspinnvorrichtung nach einem der Ansprüche 1 bis 3, **dadurch gekennzeichnet, dass** die Falschdralleinrichtung (4) so zwischen einer Ausgangsklemmlinie (9) des Streckwerks (3) und einem der Ringspindel (5) vorgeordneten Fadenführer (13) angeordnet ist, dass der Faserverband (8) durch die Falschdralleinrichtung (4) aus der kürzesten Verbindungslinie zwischen Ausgangsklemmlinie (9) und Fadenführer (13) ausgelenkt wird.

5. Ringspinnvorrichtung nach einem der Ansprüche 1 bis 4, **dadurch gekennzeichnet, dass** die eine Spinnstelle (1) zugeordnete Falschdralleinrichtung (4) zwei rotierbare Scheiben (14a, 14b) aufweist.

## Claims

1. A ring spinning arrangement comprising at least one spinning station comprising a drafting unit and a ring spindle whereby a false twist device is arranged between said drafting unit and said ring spindle, to which said false twist device a fibre strand is laterally positionable and said false twist device (4) comprises at least two discs (14; 24, 25, 26; 28, 29) rotatable around rotation axes (30, 31) having a friction surface (15) for the fibre strand (8), **characterized in that** the rotation axes (30, 31) of two discs (28, 29) assigned to one fibre strand (8) are at an angle to one another.

2. A ring spinning arrangement according to claim 1, **characterized in that** the friction surface (15) is arranged on the outer circumference of the disc (14; 24, 25, 26; 28, 29).

3. A ring spinning arrangement according to claim 1 or 2, **characterized in that** the fibre strand (8) is guided by two adjacent discs (14a, 14b; 24, 25; 28, 29) having an axle spacing which is smaller than the disc diameter.

4. A ring spinning arrangement according to any one of the claims 1 to 3, **characterized in that** the false twist device (4) is arranged between a front nipping line (9) of the drafting unit (3) and a yarn guide (13) arranged upstream of the ring spindle (5) in such a way that the fibre strand (8) is deflected by means of the false twist device (4) off the shortest connecting line between the front nipping line (9) and the yarn guide (13).

5. A ring spinning arrangement according to any one of the claims 1 to 4, **characterized in that** the false twist device (4) assigned to a spinning station (1) comprises two rotatable discs (14a, 14b).

## Revendications

1. Dispositif de filage annulaire avec au moins un poste de filage comportant un banc d'étirage et un fuseau annulaire, dans lequel un dispositif de fausse torsion est agencé pour tordre un ensemble de fibres entre le banc d'étirage et le fuseau annulaire, contre lequel l'ensemble de fibres peut être appuyé, et dans lequel le dispositif de fausse torsion (4) comporte au moins deux disques rotatifs (14 ; 24, 25, 26 ; 28, 29) présentant une surface de friction (15) pour l'ensemble de fibres (8) et tournant autour d'axes de rotation (30, 31), **caractérisé en ce que** les axes de rotation (30, 31) de deux disques (28, 29) associés à un ensemble de fibres (8) se croisent.

2. Dispositif de filage annulaire selon la revendication 1, **caractérisé en ce que** la surface de friction (15) est agencée sur la circonférence externe des disques (14 ; 24, 25, 26 ; 28, 29).

3. Dispositif de filage annulaire selon la revendication 1 ou 2, **caractérisé en ce que** l'ensemble de fibres (8) est guidé par deux disques adjacents (14a, 14b ; 24, 25 ; 28, 29) qui sont agencés avec un entraxe inférieur au diamètre des disques.

4. Dispositif de filage annulaire selon l'une des revendications 1 à 3, **caractérisé en ce que** le dispositif de fausse torsion (4) est agencé entre une ligne de pinçage de sortie (9) du banc d'étirage (3) et un guide-fil (13) agencé avant le fuseau annulaire (5), de telle sorte que l'ensemble de fibres (8) est défléchi par le dispositif de fausse torsion (4) sur la ligne de connexion la plus courte entre la ligne de pinçage de sortie (9) et le guide-fil (13).

5. Dispositif de filage annulaire selon l'une des revendications 1 à 4, **caractérisé en ce que** le dispositif de fausse torsion (4) associé à un poste de filage (1) comporte deux disques rotatifs (14a, 14b).
